# EUROPÄISCHE PATENTSCHRIFT

(11) **EP 0 388 826 B1**
(45) Veröffentlichungstag und Bekanntmachung des Hinweises auf die Patenterteilung: **16.06.1993**
(21) Anmeldenummer: 90105085.6
(22) Anmeldetag: 17.03.1990
(51) Int. Cl.: B02C 19/00, B02C 13/18

(54) **Prallkörper für einen Prallmühlenrotor**
Impact element for an impact mill rotor
Elément d'impact pour rotor de broyeur à impact

(30) Priorität: 21.03.1989 DE 8903503 U
(43) Veröffentlichungstag der Anmeldung: 26.09.1990
(73) Patentinhaber: SBM WAGENEDER Gesellschaft m.b.H., A-4663 Laakirchen (AT)
(72) Erfinder: Grafinger, Johann, A-4664 Oberweis (AT)
(74) Vertreter: Hofinger, Engelbert, DDr.

(56) Entgegenhaltungen:
- GB-A- 269 319
- US-A- 3 578 254
- US-A- 4 065 063
- US-A- 4 090 673
- US-A- 4 844 354

## Beschreibung

Die Erfindung betrifft einen Prallkörper für den Rotor einer Prallmühle zum Zerkleinern von Gestein od.dgl., der eine den Prallkörper zentrisch tragende Bodenplatte, eine Deckplatte mit einer zentrischen Aufgabeöffnung und Auswurföffnungen am Rotorumfang aufweist, wobei der Prallkörper sich nach oben verjüngt und aus einem unteren ringförmigen und einem oberen kegelförmigen Teil zusammengesetzt ist.

Ein derartiger Prallkörper ist beispielsweise der US-A-4,065,063 zu entnehmen. Mittels des Prallkörpers wird das über die zentrische Aufgabeöffnung eingefüllte Material in die Horizontale umgelenkt, und dabei beschleunigt. Die Erzeugende der Prallfläche verläuft zu diesem Zweck konkav, und der Verschluß des Prallkörpers nimmt nach unten zu. Die Zweiteiligkeit des Prallkörpers ermöglicht es, den wesentlich geringer verschleißenden kegelförmigen oberen Teil seltener als den unteren ringförmigen Teil auszutauschen.

Die Erfindung hat es sich nun zur Aufgabe gestellt, einen Prallkörper der vorstehend genannten Art mit erhöhter Verschleißfestigkeit zu schaffen.

Dies wird erfindungsgemäß dadurch erreicht, daß jeder der beiden Teile des Prallkörpers eine Trägerscheibe und eine darauf angeordnete Verschleißbewehrung aufweist.

Durch den Aufbau aus Trägerscheibe und Verschleißbewehrung kann die Standzeit jeder der beiden Teile verbessert werden, wobei dem unterschiedlichen Verschleißverhalten noch dadurch Rechnung getragen werden kann, daß gegebenenfalls unterschiedliche Verschleißbewehrungen eingesetzt werden.

Eine bevorzugte Ausführung sieht dabei vor, daß die Verschleißbewehrungen aus Verschleißkeramikauflagen bestehen, die mit radialem Formschluß an den Trägerscheiben verklebt sind.

Zwischen der Trägerscheibe und der Keramikauflage des ringförmigen Teiles wird der radiale Formschluß insbesondere dadurch erreicht, daß an der Oberseite der Trägerscheibe eine Ringnut zur Aufnahme eines Ringstegs der Keramikauflage vorgesehen ist. Die Verschleißbewehrung des ringförmigen Teiles kann als einteiliger Ringkörper ausgebildet oder auch zusammengesetzt sein.

Der radiale Formschluß zwischen der Trägerscheibe und der Keramikauflage des kegelförmigen Teiles kann beispielsweise durch einen Ringsteg an der Oberseite der Trägerscheibe erzielt werden, der in eine unterseitige Ausnehmung der Keramikauflage eingreift.

Als Keramikauflagen eignen sich insbesondere dichte, gesinterte Preßlinge, die etwa 90 Gew.% Aluminiumoxid enthalten.

Die Erfindung wird nachstehend an Hand der Figuren der beiliegenden Zeichnung näher beschrieben, ohne darauf beschränkt zu sein.

Die Fig. 1 zeigt eine Draufsicht und die Fig. 2 einen Teilschnitt durch einen erfindungsgemäßen Prallkörper.

Eine Prallmühle umfaßt ein ringförmiges Gehäuse, in dem Prallflächen ausgebildet sind. Zentral ist ein Rotor vorgesehen, der auf einer Bodenplatte einen austauschbaren Prallkörper trägt. Diesem wird über eine zentrische Aufgabeöffnung das zu zerkleinernde Material zugeführt und vom Rotor gegen die Prallflächen des Gehäuses geworfen.

Der austauschbare Prallkörper weist einen ringförmigen Unterteil 1 und einen kegel- bzw. kegelstumpfförmigen Oberteil 2 auf. Der Unterteil 1 umfaßt eine ringförmige Trägerscheibe 3, die an der Oberseite eine Ringnut aufweist, und eine mit einem Ringsteg 8 in die Ringnut eingeklebte Keramikauflage 5, die aus mehreren Ringabschnitten 7 zusammengesetzt ist. Ein die Ringnut nach außen begrenzender Steg 11 bewirkt einen radialen Formschluß zwischen der Trägerscheibe 3 und der Keramikauflage 5. Ein die Ringnut nach innen begrenzender Steg 10 überragt die Keramikauflage 5 und bildet eine Auflage für eine ringförmige Trägerscheibe 4 des Oberteiles 2. Die Trägerscheibe 4 trägt an der Oberseite einen Ringsteg 9, der in eine entsprechende unterseitige Ausnehmung einer zweiten Keramikauflage 6, die kegelstumpfförmig ausgebildet ist und auf der Trägerscheibe 4 ebenfalls unter radialem Formschluß verklebt ist, eingreift.

Beide Keramikauflagen 5,6 bestehen aus einer sogenannten Hartkeramik, die etwa 90 Gew. % Al₂O₃ enthält, und in Form von dichten, gesinterten Preßlingen ein hochverschleißfestes Material darstellt.

## Patentansprüche

1. Prallkörper (1,2) für den Rotor einer Prallmühle zum Zerkleinern von Gestein od.dgl., der eine den Prallkörper (1,2) zentrisch tragende Bodenplatte, eine Deckplatte mit einer zentrischen Aufgabeöffnung und Auswurföffnungen am Rotorumfang aufweist, wobei der Prallkörper (1,2) sich nach oben verjüngt und aus einem unteren ringförmigen (1) und einem oberen kegelförmigen Teil (2) zusammengesetzt ist, dadurch gekennzeichnet, daß jeder der beiden Teile (1, 2) des Prallkörpers eine Trägerscheibe (3,4) und eine darauf angeordnete Verschleißbewehrung (5,6) aufweist.

2. Prallkörper nach Anspruch 1, dadurch gekennzeichnet, daß die Verschleißbewehrungen aus Verschleißkeramikauflagen (5, 6) bestehen, die mit radialem Formschluß an den Trägerscheiben (3, 4) verklebt sind.

3. Prallkörper nach Anspruch 1 oder 2, dadurch gekennzeichnet, daß die Trägerscheibe (3) des ringförmigen Teiles (1) an der Oberseite eine Ringnut zur Aufnahme eines Ringstegs (8) der Verschleißbewehrung aufweist.

4. Prallkörper nach Anspruch 1 oder 2, dadurch gekennzeichnet, daß die Trägerscheibe (4) des kegelförmigen Teiles (2) an der Oberseite einen Ringsteg (9) aufweist, der in eine unterseitige Ausnehmung der Verschleißbewehrung eingreift.

5. Prallkörper nach einem der Ansprüche 1 bis 3, dadurch gekennzeichnet, daß die Verschleißbewehrung des ringförmigen Teiles (1) aus einem einteiligen Ringkörper besteht.

6. Prallkörper nach Anspruch 2 oder 3, dadurch gekennzeichnet, daß die Keramikauflage (5) des ringförmigen Teiles (1) aus einzelnen Ringabschnitten (7) zusammengesetzt ist.

7. Prallkörper nach einem der Ansprüche 2 bis 6, dadurch gekennzeichnet, daß die Keramikauflagen (5,6) durch dichte, gesinterte Preßlinge mit etwa 90 Gew. % Aluminiumoxid gebildet sind.

## Claims

1. An impact body (1, 2) for the rotor of an impact crusher for crushing rock or the like, which has a bottom plate centrally carrying the impact body (1, 2), and a cover plate with a central feed opening and ejection openings at the rotor periphery, wherein the impact body (1, 2) tapers upwardly and is composed of a lower annular portion (1) and an upper conical portion (2), characterised in that each of the two portions (1, 2) of the impact body has a carrier disc (3, 4) and a wearing reinforcing sheathing (5, 6) arranged thereon.

2. An impact body according to claim 1 characterised in that the wearing reinforcing sheathings comprise wearing ceramic contact portions (5, 6) which are glued with a radial positive interengagement to the carrier discs (3, 4).

3. An impact body according to claim 1 or claim 2 characterised in that the carrier disc (3) of the annular portion (1) has at the top side an annular groove for accommodating an annular flange (8) of the wearing reinforcing sheathing.

4. An impact body according to claim 1 or claim 2 characterised in that the carrier disc (4) of the conical portion (2) has at the top side an annular flange (9) which engages into a recess at the underside of the wearing reinforcing sheathing.

5. An impact body according to one of claims 1 to 3 characterised in that the wearing reinforcing sheathing of the annular portion (1) comprises an integral annular body.

6. An impact body according to claim 2 or claim 3 characterised in that the ceramic contact portion (5) of the annular portion (1) is composed of individual ring sections (7).

7. An impact body according to one of claims 2 to 6 characterised in that the ceramic contact portions (5, 6) are formed by dense sintered pressings with about 90% by weight of aluminium oxide.

## Revendications

1. Elément de choc (1, 2) pour le rotor d'un broyeur à chocs destiné à broyer des pierres ou des éléments similaires, lequel rotor comporte une plaque de base portant de façon centrée l'élément de choc (1, 2), et une plaque de recouvrement pourvue d'une ouverture d'alimentation centrale et d'ouvertures d'évacuation situées à la périphérie du rotor, étant précisé que l'élément de choc (1, 2) va en s'effilant vers le haut et est composé d'une partie inférieure annulaire (1) et d'une partie supérieure conique (2), caractérisé en ce que chacune des deux parties (1, 2) de l'élément de choc comporte une plaque support (3, 4) et un élément de protection contre l'usure (5, 6) disposé sur celle-ci.

2. Elément de choc selon la revendication 1, caractérisé en ce que les éléments de protection contre l'usure se composent de pièces d'appui d'usure en céramique (5, 6) qui sont collées aux plaques supports (3, 4) suivant une complémentarité de forme radiale.

3. Elément de choc selon la revendication 1 ou 2, caractérisé en ce que la plaque support (3) de la partie annulaire (1) présente, sur sa face supérieure, une rainure annulaire destinée à recevoir une nervure annulaire (8) de l'élément de protection contre l'usure.

4. Elément de choc selon la revendication 1 ou 2, caractérisé en ce que la plaque support (4) de la partie conique (2) présente, sur sa face supérieure, une nervure annulaire (9) qui vient en prise dans une cavité prévue sur la face inférieure de l'élément de protection contre l'usure.

5. Elément de choc selon l'une des revendications 1 à 3, caractérisé en ce que l'élément de protection contre l'usure de la partie annulaire (1) se compose d'un corps annulaire d'une seule pièce.

6. Elément de choc selon la revendication 2 ou 3, caractérisé en ce que la pièce d'appui en céramique (5) de la partie annulaire (1) se compose de segments d'anneau individuels (7).

7. Elément de choc selon l'une des revendications 2 à 6, caractérisé en ce que les pièces d'appui en céramique (5, 6) sont définies par des pièces pressées denses obtenues par frittage et contenant environ 90 % en poids d'oxyde d'aluminium.
